# DEMANDE DE BREVET EUROPEEN

(11) **EP 0 324 703 A1**
(43) Date de publication de la demande: **19.07.1989**
(21) Numéro de dépôt: 89450001.6
(22) Date de dépôt: 13.01.1989
(51) Int. Cl.: E02F 3/413, E02F 5/20, E02D 7/00

(54) **Dispositif pour le forage des sols**

(30) Priorité: 14.01.1988 FR 8800469
(71) Demandeur: Minaberry, Michel, F-33140 Villenave d'Ornon (FR)
(72) Inventeur: Minaberry, Michel, F-33140 Villenave d'Ornon (FR)
(74) Mandataire: Trolliet, Jean-Claude

(57) **Abrégé**

L'invention a pour objet un dispositif adaptable aux tarières destinées à forer les sols supportées par l'attelage relevable des tracteurs par exemple, comportant un chassis parallélépipèdique (1) dont les quatre angles verticaux sont constitués par des montants (2) prolongés en leur partie basse par des couteaux amovibles (5) à proximité desquels les montants (2) sont reliés entre eux au moyen de traverses horizontales (3). En partie supérieure (6) et intermédiaire (7) des montants (2) des entretoises (8) alignées avec les diagonales du chassis (1) permettent de maintenir un support vertical (9) doté d'un axe (10) support de roulement (11) en partie supérieure et en partie inférieure raccordé à un collier (12) enserrant la tige (13) de la tarière (14). Les roulements (11) disposés de manière quadrangulaire sont enserrés entre deux plateaux horizontaux circulaires (15) prolongés en partie supérieure par un manchon (16) recevant l'axe carré du dispositif d'entraînement de la tarière et en partie inférieure par un axe carré recevant le manchon de la queue de la tige de la tarière (14), les plateaux (15) identiques à l'aplomb de l'appui des roulements (11) présentent des ondulations (17) selon des courbes sinusoïdales identiques alternées permettant durant la rotation de la tarière (14) de provoquer un mouvement alternatif vertical du chassis (1) afin d'engendrer un effet de tamponnement et cisaillement du sol par les couteaux (5) pour faciliter l'équarrissage du trou et la pénétration du chassis (1).

## Description

La présente invention est relative à un dispositif pour le forage des sols permettant de réaliser des trous carrés ou rectangulaires.

On connaît pour le forage des sols destinés aux fondations, l'utilisation de tarières s'adaptant sur l'attelage relevable des tracteurs ou tout autre attelage aménagé sur les véhicules, ainsi que les tarières portables, lesdites tarières sont entraînées en rotation soit au moyen d'un renvoi d'angle couplé à la prise de force des tracteurs ou sont entraînées en rotation au moyen d'un rotor hydraulique ou pneumatique ou au moyen d'un moteur à explosion, ce genre de tarières permet de réaliser des forages de sections circulaires ce qui nécessite pour transformer la section circulaire en section carrée d'intervenir manuellement et ce pour correspondre à certaines normes, cette dite transformation n'est pas toujours réalisée sur toute la hauteur du forage et elle est laborieuse et longue.

L'invention a pour but de pallier aux inconvénients précédemment exposés.

L'invention a pour objet un dispositif adaptable aux tarières destinées à forer les sols supportées par l'attelage relevable des tracteurs ou tout autre attelage ou support mobile aménagé sur les véhicules ainsi que sur les tarières portables entraînées en rotation par des moyens mécaniques, ledit dispositif permettant de réaliser des forages de section carrée ou rectangulaire est caractérisé en ce qu'il comporte un chassis parallélépipèdique dont les quatre angles verticaux délimitant la section du trou à réaliser sont des montants en cornières leurs ailes se faisant face deux à deux, ces dernières en partie basse sont reliées entre elles par des traverses horizontales et sont prolongées par des couteaux amovibles, en leur partie supérieure et intermédiairement chaque montant est doté d'entretoises alignées avec les diagonales du chassis permettant de maintenir chacune un support vertical en la partie supérieure duquel est fixé au moins un axe support de roulement et en partie inférieure un collier destiné à enserrer la tige centrale de la tarière. Les roulements solidaires du ou des axes disposés de manière quadrangulaire sont soit enserrés entre deux plateaux circulaires horizontaux dans le cas d'un seul roulement à chaque angle ou dans le cas de deux roulements à chaque angle ces derniers enserrent un plateau circulaire horizontal, le ou les plateaux circulaires en leur centre sont prolongés en partie supérieure par un manchon évidé de section carrée destiné à s'emboîter dans le carré de sortie du boitier d'entraînement de la tarière et en partie inférieure par un axe carré recevant le manchon de la queue de la tarière.

La surface de roulement concentrique au pourtour du ou des plateaux présente sur chaque face du ou des plateaux des ondulations selon des courbes sinusoïdales, lesdites ondulations ayant pour effet de provoquer durant la rotation de la tarière un mouvement alternatif vertical du chassis afin d'engendrer un effet de tamponnement et cisaillement du sol aux abords du trou lors de la pénétration de la tarière et de ce fait réaliser l'équarissage dudit trou.

D'autres caractéristiques et avantages de l'invention ressortiront plus clairement de la description qui va suivre faite en regard des dessins joints données à titre d'exemple non limitatif, où :
- la figure 1 est un vue en perspective d'un dispositif adaptable à une tarière,
- la figure 2, une variante de plateau circulaire support de dispositif.

Tel que représenté figure 1, le dispositif adaptable aux tarières comporte un chassis parallélépipèdique 1 dont les quatre angles verticaux délimitant la section du trou à réaliser sont des montants 2 en cornières leurs ailes se faisant face deux à deux, chaque montant 2 en partie basse est relié par une traverse horizontale 3 servant en outre à maintenir la terre lors de la réalisation du forage,cette dernière peut éventuellement constituer un caisson, en partie inférieure 4 des montants 2 des couteaux amovibles 5 prolongent lesdits montants 2, ces derniers présentent une forme évasée par rapport aux faces extérieures des montants 2 et ce de manière à dégager les angles du forage du chassis afin de faciliter sa remontée, pour alléger les efforts de la tarière et favoriser la pénétration du chassis 1 dans le sol, les arêtes tranchantes 5a des couteaux 5 présentent un biais plongeant orienté vers la tangente du trou réalisé par la tarrière correspondant à la face du chassis 1.De sorte à dégager la terre émiettée, sur la partie basse 4 des montants 2 est rapportée une tôle 2b disposée en biais et fixée sur les ailes de chaque montant 2 se prolongeant jusqu'au niveau de la virole supérieure de la tarière.

En la partie supérieure 6 et intermédiaire 7 des montants 2 sont rapportées des entretoises 8 alignées avec les diagonales du chassis 1, chaque entretoise 8 est raccordée à un support vertical 9 en la partie supérieure duquel est fixé un axe 10 de roulement 11, sa partie inférieure étant raccordée à un collier circulaire 12 destiné à enserrer la tige centrale 13 de la tarière 14. Chaque roulement 11 est enserré entre deux plateaux horizontaux circulaires et identiques 15, ces derniers sont prolongés en partie supérieure par un manchon 16 évidé recevant l'axe carré du dispositif d'entraînement non représenté, en partie inférieure par un axe carré non représenté recevant le manchon de la queue de la tige centrale 13 de la tarière 14, la zone concentrique au pourtour des plateaux 15 sur laquelle s'appuient les roulements 11, présente des ondulations 17 selon des courbes sinusoïdales identiques alternées sur chaque face des plateaux, le nombre d'ondulations 17 en creux et en sommet est généralement pour chacune au nombre de quatre réparties de manière symétrique, il va de soi qu'il peut être prévu un nombre supérieur d'ondulations, ces dernières étant en nombre multiple de quatre. Lesdites ondulations 17 ont pour fonction lors de l'entraînement en rotation de la tarière 14 de provoquer un mouvement vertical alternatif du chassis 1 de telle sorte que durant la pénétration de la tarière 14 dans le sol ledit mouvement vertical alternatif engendre un effet de tamponnement et cisaillement du sol par les couteaux 5 et de ce fait facilite l'équarissage du trou et la pénétration dudit chassis 1.

Selon la variante représentée figure 2, il est aisé de concevoir pour chaque support vertical 9 la fixation de deux axes 10 recevant chacun un roulement 11, lesdits roulements 11 enserrant un seul plateau circulaire horizontal 18 ce dernier présentant les mêmes prolongements que précédemment décrits ainsi que des ondulations 17 alternées sur chacune de ses faces.

Sans sortir du cadre de l'invention, il est possible de réaliser le chassis de manière à pouvoir faire varier l'écartement des faces verticales et ce au moyen des traverses 3 et entretoises 8 grâce à des éléments constitutifs s'assemblant entre eux par boulons et ce de manière connue.

## Revendications

1°) Dispositif adaptable aux tarières destinées à forer les sols supportées par l'attelage relevable des tracteurs ou tout autre attelage ou support mobile aménagé sur les véhicules ainsi que sur les tarières portables entraînées en rotation par des moyens mécaniques permettant de réaliser des trous carrés ou rectangulaires, caractérisé en ce qu'il comporte un chassis parallélépipèdique (1) dont les quatre angles verticaux délimitant la section du trou à réaliser sont des montants (2) en cornière les ailes se faisant face deux à deux reliées chacune en partie basse par une traverse horizontale (3) et prolongées en partie inférieure (4) par des couteaux amovibles (5),en leur partie supérieure (6) et intermédiaire (7) chaque montant (2) est doté d'entretoises (8) alignées avec les diagonales du chassis (1) permettant de maintenir à chaque angle un support vertical (9) en la partie supérieure duquel est fixé au moins un axe (10) support de roulements (11) et en partie inférieure un collier circulaire (12) enserrant la tige centrale (13) de la tarière (14), le ou les roulements (11) de chaque support (9) disposés de manière quadrangulaire étant soit enserrés entre deux plateaux parallèles circulaires identiques (15) horizontaux ou enserrent un plateau circulaire horizontal (18), la zone concentrique au pourtour des plateaux (15, 18) sur laquelle s'appuient les roulements (11) présente des ondulations (17) selon des courbes sinusoïdales identiques alternées sur chacune des faces destinées lorsque le prolongement vertical supérieur du ou des plateaux (15, 18) est emmanché sur l'axe de sortie du dispositif d'entraînement en rotation de la tarière (14) et que le manchon de la tige centrale (13) de la tarière (14) est emboîté sur l'axe carré prolongeant la partie inférieure du ou des plateaux (15, 18) et que la tarière (14) est entraînée en rotation à provoquer un mouvement vertical alternatif du chassis (1) durant la pénétration de la tarière (14) dans le sol engendrant un effet de tamponnement et cisaillement du sol par les couteaux (5) afin de faciliter l'équarrisage du trou et la pénétration du chassis (1) dans le sol.

2°) Dispositif adaptable aux tarières destinées à forer les sols selon la revendication 1 caractérisé en ce que les couteaux amovibles (5) prolongeant les montants (2) présentent une forme évasée par rapport aux faces extérieures desdits montants (2).

3°) Dispositif adaptable aux tarières destinées à forer les sols selon la revendication 1 caractérisé en ce que les arêtes tranchantes (5a) des couteaux (5) présentent un biais plongeant orienté vers la tangente du trou réalisé par la tarière correspondant à la face du chassis (1).

4°) Dispositif adaptable aux tarières destinées à forer les sols selon la revendication 1 caractérisé en ce que sur chaque montant (2) en leur partie basse (4) est rapportée une tôle (2b) disposée en biais et fixée sur les ailes desdits montants (2) se prolongeant jusqu'au niveau de la virole supérieure de la tarière (14).

5°) Dispositif adaptable aux tarières destinées à forer les sols selon la revendication 1 caractérisé en ce que les supports verticaux (9) reliés par les entretoises (8) dotés d'un axe (10) et recevant un roulement (11) disposés quadrangulairement, lesdits roulements sont enserrés entre deux plateaux horizontaux circulaires identiques (15) dotés d'ondulations (17)

6°) Dispositif adaptable aux tarières destinées à forer les sols selon la revendication 1 caractérisé en ce que les supports verticaux (9) reliés par les entretoises (8) dotés de deux axes (10) recevant chacun un roulement (11) lesdits roulements (11) enserrent un seul plateau circulaire (18) doté d'ondulations (17).

7°) Dispositif adaptable aux tarières destinées à forer les sols selon les revendications 1, 5 et 6 caractérisé en ce que les ondulations (17) en creux et en sommet selon des courbes sinusoïdales aménagées sur les faces horizontales des plateaux (15, 18) sont au nombre de quatre ou multiple de quatre réparties de manière symétrique.
